# FASCICULE DE BREVET EUROPEEN

(11) **EP 3 567 623 B1**
(45) Date de publication et mention de la délivrance du brevet: **13.12.2023**
(21) Numéro de dépôt: 19172764.3
(22) Date de dépôt: 06.05.2019
(51) Int. Cl.: H01H 33/666, H01H 3/28, H01H 33/38

(54) **DISJONCTEUR À INTERRUPTEUR À VIDE**
LEISTUNGSSCHALTER MIT VAKUUMTRENNSCHALTER
CIRCUIT BREAKER WITH VACUUM SWITCH

(30) Priorité: 07.05.2018 FR 1853932
(43) Date de publication de la demande: 13.11.2019
(73) Titulaire: ALSTOM Holdings, 93400 Saint-Ouen-sur-Seine (FR)
(72) Inventeur: QUENTIN, Nicolas, 65420 IBOS (FR); DUFFAU, Laurent, 65360 ARCIZAC-ADOUR (FR); TAINE, Antoine, 65600 SEMEAC (FR)
(74) Mandataire: Lavoix

(56) Documents cités:
- EP-A1- 3 125 262
- EP-A2- 1 628 315
- WO-A1-2014/028313
- FR-A- 1 597 949
- FR-A1- 2 865 973
- US-A1- 2014 132 373
- US-A1- 2015 022 297
- US-A1- 2015 332 884
- US-B2- 7 239 490

## Description

La présente invention concerne un disjoncteur à interrupteur à vide, prévu pour être disposé dans un circuit électrique et supporter le passage du courant tant que le courant ne dépasse pas un seuil de courant prédéterminé, et interrompre le passage du courant lorsque le courant dépasse le seuil de courant prédéterminé.

Un disjoncteur à interrupteur à vide, ou « disjoncteur à vide », possède un interrupteur à vide comprenant une chambre à vide à l'intérieur de laquelle s'étendent un premier contact électrique et un deuxième contact électrique mobile par rapport au premier contact électrique entre une position fermée, dans laquelle le deuxième contact électrique est en contact avec le premier contact électrique pour permettre le passage du courant, et une position ouverte, dans laquelle le deuxième contact électrique est espacé du premier contact électrique pour interrompre le passage du courant.

Un tel disjoncteur électrique peut par exemple être disposé dans un circuit électrique d'alimentation d'un train fonctionnant à l'énergie électrique pour protéger le circuit électrique d'alimentation en cas de court-circuit.

US5206616A divulgue un disjoncteur à vide comprenant un interrupteur à vide et un système de verrouillage mécanique configuré pour verrouiller le deuxième contact électrique en position fermée, le système de verrouillage mécanique étant déverrouillable à l'aide d'un système de déverrouillage à électroaimant pour libérer le deuxième contact électrique et permettre l'ouverture de l'interrupteur à vide sous l'effet d'un ressort de rappel agissant sur le deuxième contact électrique.

FR1597949A, US2014/132373A1, WO2014/028313A1, US2015/022297A1 et EP1628315A2 divulguent chacun un disjoncteur à interrupteur à vide comprenant un aimant permanent agencé pour retenir deux contacts de l'interrupteur à vide en contact l'un avec l'autre.

EP3125262A1 divulgue un disjoncteur à interrupteur à vide comprenant un ressort agencé pour déplacer des contacts électriques d'une position ouverte vers une position fermée et un ressort agencé pour retenir les contacts électriques en position ouverte une fois que les contacts électriques sont en position ouverte.

US7239490B2 et US2015332884A1 divulguent chacun un disjoncteur à interrupteur à vide.

FR2865973A1 divulgue un dispositif de captage d'électricité pour un véhicule ferroviaire, comprenant un disjoncteur monophasé.

Un des buts de l'invention est de proposer un disjoncteur qui soit fiable, simple et économique à fabriquer.

A cet effet, l'invention propose un disjoncteur selon la revendication 1.

L'utilisation d'un système de verrouillage utilisant au moins un aimant permanent pour retenir le deuxième contact en position fermée permet d'obtenir un système de verrouillage simple et fiable, avec peu de pièces mobiles.

En outre, un tel système de verrouillage peut être réarmé facilement, ce qui facilite les opérations pour refermer le disjoncteur après une ouverture de celui-ci. Des caractéristiques optionnelles sont définies aux revendications 2 à 5.

L'invention concerne également un véhicule ferroviaire selon la revendication 6. Des caractéristiques optionnelles sont définies à la revendication 7.

L'invention et ses avantages seront mieux compris à l'étude de la description qui va suivre, donnée uniquement à titre d'exemple non limitatif, et faite en référence aux dessins annexés, sur lesquels :
- la Figure 1 est une vue schématique en perspective et partiellement en coupe d'un disjoncteur ;
- la Figure 2 est une vue schématique en coupe du disjoncteur de la Figure 1 ;
- les Figures 3 à 6 sont des vues analogues à celle de la Figure 2, illustrant des disjoncteurs électriques selon d'autres exemples, la figure 4 illustrant notamment, un mode de réalisation de l'invention ;
- la Figure 7 est une vue schématique partielle d'un véhicule ferroviaire équipé d'un disjoncteur électrique.

Le disjoncteur 2 des Figures 1 et 2, qui n'est pas un mode de réalisation de l'invention, est configuré pour être disposé dans un circuit électrique pour supporter le passage du courant tant que l'intensité du courant traversant le disjoncteur 2 est inférieure à un seuil d'intensité de courant prédéterminé, et interrompre le passage du courant lorsque l'intensité du courant atteint ou dépasse le seuil d'intensité de courant prédéterminé.

Le disjoncteur 2 comprend un interrupteur à vide 4, un système de rappel 6 configuré pour provoquer l'ouverture de l'interrupteur à vide 4, un système de verrouillage 8 configuré pour maintenir l'interrupteur à vide 4 fermé à l'encontre du système de rappel 6, et un système de déverrouillage 10 configuré pour déverrouiller sur le système de verrouillage 8 de manière à permettre l'ouverture de l'interrupteur à vide 4 sous l'effet du système de rappel 6.

Un disjoncteur 2 possédant un interrupteur à vide 4 est généralement nommé « disjoncteur à interrupteur à vide » ou « disjoncteur à vide ».

L'interrupteur à vide 4 (ou « ampoule à vide ») comprend une chambre à vide 12 à l'intérieur de laquelle s'étendent un premier contact électrique 14 et un deuxième contact électrique 16, le deuxième contact électrique 16 étant mobile par rapport au premier contact électrique 14 entre une position fermée, dans laquelle le deuxième contact électrique 16 est en contact avec le premier contact électrique 14 à l'intérieur de la chambre à vide 12 pour permettre le passage du courant à travers le disjoncteur 2, et une position ouverte, dans laquelle le deuxième contact électrique 16 est espacé du premier contact électrique 14 à l'intérieur de la chambre à vide 12 pour interrompre le passage du courant à travers le disjoncteur 2.

Lorsque le deuxième contact électrique 16 est dans la position fermée, l'interrupteur à vide 4 est fermé, et le disjoncteur 2 supporte le passage du courant. Lorsque le deuxième contact électrique 16 est dans la position ouverte, l'interrupteur à vide 4 est ouvert, et le disjoncteur 2 interrompt le passage du courant et garantit l'isolement entre les contacts électriques 14, 16.

Le premier contact électrique 14 et le deuxième contact électrique 16 comprennent des portions de contact 14A, 16A respectives destinées à venir en contact, et des portions de connexion 14B, 16B respectives pour la connexion des contacts électriques 14, 16 au circuit électrique dans lequel le disjoncteur 2 est intégré.

Les portions de contact 14A, 16A sont situées à l'intérieur de la chambre à vide 12. Chaque portion de connexion 14B, 16B s'étend à partir de la portion de contact 14A, 16A correspondante jusqu'à l'extérieur de la chambre à vide 12. Chaque portion de connexion 14B, 16B sort de la chambre à vide 12 à travers une paroi délimitant la chambre à vide 12.

Les portions de connexion 14B, 16B présentent ici la forme de tiges, la portion de contact 14A, 16A de chacun du premier contact électrique 14 et du deuxième contact électrique 16 étant disposée à une extrémité de la portion de connexion 14B, 16B de ce contact électrique.

Dans l'exemple illustré, le premier contact électrique 14 est immobile et le deuxième contact électrique 16 est mobile entre la position fermée et la position ouverte.

Le deuxième contact électrique 16 est ici monté coulissant suivant un axe longitudinal A par rapport au premier contact électrique 14, pour se déplacer entre la position fermée et la position ouverte.

La portion de connexion 16B du deuxième contact électrique 16 s'étend suivant l'axe longitudinal A en étant guidée à coulissement suivant l'axe longitudinal A pour permettre le déplacement du deuxième contact électrique 16 entre la position fermée et la position ouverte.

La chambre à vide 12 est délimitée par une enceinte 18 comprenant des parois. La portion de connexion 16B du deuxième contact électrique 16 est montée mobile à travers une paroi de l'enceinte 18, ici coulissante à travers cette paroi de l'enceinte 18.

L'enceinte 18 comprend ici une paroi latérale 20 cylindrique s'étendant suivant l'axe longitudinal A et deux parois d'extrémité 22 transversales. Les portions de connexion 14B, 16B du premier contact et du deuxième contact électrique 16 traversent chacune une paroi d'extrémité 22 respective pour sortir de la chambre à vide 12.

La portion de connexion 16B du deuxième contact électrique 16 s'étend par exemple suivant l'axe longitudinal A et traverse à coulissement la paroi d'extrémité 22 correspondante délimitant la chambre à vide 12.

L'interrupteur à vide 4 comprend un soufflet d'étanchéité 24 agencé pour assurer l'étanchéité entre la portion de connexion 16B du deuxième contact électrique 16 et la paroi de l'enceinte 18 traversée par cette portion de connexion 16B, tout en permettant le déplacement de la portion de connexion 16B à travers la paroi de l'enceinte 18.

Le système de rappel 6, le système de verrouillage 8 et le système de déverrouillage 10 sont situés à l'extérieur de la chambre à vide 12.

Le système de rappel 6, le système de verrouillage 8 et le système de déverrouillage 10 sont configurés pour agir sur le deuxième contact électrique 16, plus précisément sur la partie de la portion de connexion 16B du deuxième contact électrique 16 s'étendant à l'extérieur de la chambre à vide 12

Le système de rappel 6 comprend au moins un organe élastique 26, 28 agencé pour exercer sur le deuxième contact électrique 16 un effort de rappel de la position fermée vers la position ouverte, au moins lorsque le deuxième contact électrique 16 est dans la position fermée.

Chaque organe élastique 26, 28 est par exemple situé à l'extérieur de la chambre à vide 12.

Chaque organe élastique 26, 28 exerce en permanence un effort de rappel sur le deuxième contact électrique 16.

Chaque organe élastique 26, 28 est par exemple un ressort de compression ou un ressort de traction.

Le système de rappel 6 comprend par exemple un organe élastique 26 sous la forme d'un ressort de compression agencé pour être comprimé lorsque le deuxième contact électrique 16 est en position fermée et pour se détendre pour repousser le deuxième contact électrique 16 en position ouverte.

L'organe élastique 26 sous la forme d'un ressort de compression a par exemple une extrémité en appui contre une surface d'appui mobile portée par le deuxième contact électrique 16.

L'autre extrémité est par exemple en appui sur une surface d'appui fixe. La surface d'appui fixe est ici définie sur une cloison fixe 30, située à l'extérieur de la chambre à vide 12 et traversée par la portion de connexion 16B du deuxième contact électrique 16.

La cloison fixe 30 est ici rapportée dans une enveloppe externe 56 isolante à l'intérieur de laquelle sont disposés l'interrupteur à vide 4, le système de rappel 6, le système de verrouillage 8 et le système de déverrouillage 10. En variante, la cloison fixe 30 est intégralement formée d'une seule pièce de matière avec l'enveloppe externe 56

Dans une autre variante, la surface d'appui fixe est définie sur l'enveloppe externe 56.

L'organe élastique 26 sous la forme d'un ressort de compression est par exemple hélicoïdal et s'étend suivant l'axe longitudinal A et autour de partie de la portion de connexion 16B du deuxième contact électrique 16 sortant de la chambre à vide 12.

En variante ou en option, le système de rappel 6 comprend par exemple un organe élastique 28 sous la forme d'un ressort de traction (représenté schématiquement en traits mixtes sur les Figures 1 et 2) agencé pour être étiré lorsque le deuxième contact électrique 16 est en position fermée et pour se contracter pour tirer le deuxième contact électrique 16 en position ouverte.

L'organe élastique 28 sous la forme d'un ressort de traction est par exemple agencé entre un point de connexion fixe et un point de connexion mobile porté par le deuxième contact électrique 16.

L'organe élastique 28 sous la forme d'un ressort de traction s'étend ici suivant l'axe longitudinal A et autour de la partie de la portion de connexion 16B du deuxième contact électrique 16 s'étendant à l'extérieur de la chambre à vide 12.

Le système de verrouillage 8 comprend au moins un aimant permanent 42 agencé pour générer sur le deuxième contact électrique 16 une force magnétique de retenue s'opposant au déplacement du deuxième contact électrique 16 de la position fermée vers la position ouverte.

Le système de verrouillage 8 agit ici à l'encontre du système de rappel 6.

Chaque aimant permanent 42 est par exemple porté par le deuxième contact électrique 16, et donc mobile, ou monté fixe.

Chaque aimant permanent 42 est par exemple agencé pour coopérer avec un autre aimant permanent ou avec un élément ferromagnétique propre à être aimanté sous l'effet du champ magnétique de l'aimant permanent 42.

Dans l'exemple illustré, le système de verrouillage 8 comprend un élément de verrouillage fixe 44 ferromagnétique et un élément de verrouillage mobile 46 ferromagnétique qui sont en contact l'un avec l'autre en position fermée du deuxième contact électrique 16 et espacés l'un de l'autre en position ouverte du deuxième contact électrique 16, chaque aimant permanent 42 du système de verrouillage étant agencé pour générer une force d'attraction entre l'élément de verrouillage fixe 44 et l'élément de verrouillage mobile 46 au moins en position fermée du deuxième contact électrique 16.

Dans l'exemple représenté à la figure 2, chaque aimant permanent 42 est monté fixe par rapport au deuxième contact électrique 16, de même que l'élément de verrouillage fixe 44. Chaque aimant permanent 42 est par exemple fixé à une paroi interne du disjoncteur 2 sensiblement parallèle à la cloison fixe 30 et l'élément de verrouillage fixe 44 est solidaire de chaque aimant permanent 42.

L'élément de verrouillage mobile 46 est porté par le deuxième contact électrique 16, plus spécifiquement ici par la partie de la portion de connexion 16B du deuxième contact électrique 16 s'étendant à l'extérieur de la chambre à vide 12.

En position fermée du deuxième contact électrique 16, l'élément de verrouillage fixe 44 et l'élément de verrouillage mobile 46 sont en contact mutuel, de préférence en contact plan, par des surfaces de contact respectives.

Les surfaces de contact s'étendent par exemple chacune transversalement par rapport à l'axe longitudinal A.

Dans l'exemple illustré, l'élément de verrouillage fixe 44 et l'élément de verrouillage mobile 46 présentent la forme de plaques s'étendant sensiblement perpendiculairement à l'axe longitudinal A, chaque surface de contact étant définie par une face de la plaque située en regard de l'autre plaque.

Le système de verrouillage 8 comprend par exemple au moins un aimant permanent 42 fixe assujetti à l'élément de verrouillage fixe 44 et/ou au moins un aimant permanent 42 mobile assujetti à l'élément de verrouillage mobile 46.

Le système de verrouillage 8 comprend ici deux aimants permanents 42 fixes assujettis à l'élément de verrouillage fixe 44.

Dans l'exemple illustré, la surface d'appui mobile 30, sur laquelle le ressort de compression est en appui, est définie sur l'élément de verrouillage mobile 46 porté par le deuxième contact électrique 16.

L'utilisation d'éléments de verrouillage ferromagnétiques, en particulier sous la forme de plaques, permet de générer une force magnétique de retenue sur une surface étendue, *a priori* plus étendue que celle du(des) aimant(s) permanent(s), assurant ainsi une retenue efficace.

Le système de déverrouillage 10 est configuré pour générer une force magnétique de répulsion opposée à celle générée par le système de verrouillage 8 lorsque l'intensité du courant électrique dépasse le seuil d'intensité de courant prédéterminé, de manière à permettre l'ouverture du disjoncteur 2, ici sous l'effet du système de rappel 6.

La force magnétique de retenue générée par le système de verrouillage 8 et la force magnétique de répulsion opposée générée par le système de déverrouillage 10 lorsque l'intensité du courant électrique dépasse le seuil d'intensité de courant prédéterminé, s'annulent mutuellement pour libérer le deuxième contact électrique 16, qui est alors déplacé en position ouverte, ici sous l'effet du système de rappel 6.

Le système de déverrouillage 10 comprend par exemple au moins un électroaimant 48 agencé pour générer une force magnétique opposé à celle générée par le(s) aimants permanent(s) 42 du système de verrouillage 8, de manière à permettre l'ouverture du disjoncteur 2 sous l'effet du système de rappel 6.

Dans l'exemple illustré, le système de déverrouillage 10 comprend un électroaimant 48 respectif associé à chaque aimant permanent 42 du système de verrouillage 8. Chaque électroaimant 48 est par exemple disposé en regard de l'aimant permanent 42 associé.

Lorsque le système de déverrouillage 10 est activé, chaque électroaimant 48 génère un champ magnétique opposé à celui de l'aimant permanent 42 associé, de sorte la force magnétique de retenue générée par le système de verrouillage 8 est annulée par la force magnétique de répulsion générée par le(s) électroaimant(s) 48 du système de déverrouillage 10.

Le système de verrouillage 8 à aimant(s) permanent(s) 42 et le système de déverrouillage 10 à électroaimant(s) 48 forment ensemble une serrure magnétique ou « ventouse magnétique » qui est verrouillée par défaut et qui peut être déverrouillée sur commande.

Dans l'exemple de la Figure 1, qui n'est pas un mode de réalisation de l'invention, le disjoncteur 2 comprend un système de commande 50 pour commander le système de déverrouillage 10.

Le système de commande 50 comprend par exemple un capteur de courant 52 agencé pour mesurer l'intensité du courant passant à travers le disjoncteur 2, le système de déverrouillage 10 étant configuré pour commander chaque électroaimant de manière à ouvrir le disjoncteur 2 lorsque le courant mesuré par le capteur de courant 52 dépasse le seuil d'intensité de courant prédéterminé.

Le capteur de courant 52 comprend par exemple un noyau magnétique de forme annulaire entourant la portion de connexion du deuxième contact électrique 16 et une bobine électrique entourant le noyau magnétique. En variante, le capteur de courant utilise d'autres technologies, telles que l'effet hall.

Le système de commande 50 comprend une unité de commande 54 configurée pour commander le système de déverrouillage 10 en fonction du signal de mesure fourni par le capteur de courant 52.

Dans un exemple qui n'est pas un mode de réalisation de l'invention, les électroaimants 48 sont par exemple alimentés en énergie électrique à partir d'une source d'énergie.

Le disjoncteur 2 comprend une enveloppe externe 56 creuse à l'intérieur de laquelle sont disposés l'interrupteur à vide 4, le système de rappel 6, le système de verrouillage 8 et le système de déverrouillage 10.

L'enveloppe externe 56 s'étend autour de l'interrupteur à vide 4, du système de rappel 6, du système de verrouillage 8 et du système de déverrouillage 10.

L'enveloppe externe 56 est isolante électriquement. Elle est réalisée dans un matériau électriquement isolant.

L'enveloppe externe 56 est de forme générale tubulaire s'étendant suivant l'axe longitudinal A.

La portion de connexion 14B du premier contact électrique 14 sort à une extrémité longitudinale de l'enveloppe externe 56, et la portion de connexion 16B du deuxième contact électrique 16 sort à l'autre extrémité longitudinale de l'enveloppe externe 56.

L'enveloppe externe 56 comprend un premier tronçon 58A recevant l'interrupteur à vide 4 et un deuxième tronçon 58B recevant le système de rappel 6, le système de verrouillage 8 et le système de déverrouillage 10.

Dans l'exemple représenté, la cloison interne 30 sépare le premier tronçon 58A et le deuxième tronçon 58B.

Des parois d'extrémité 60 ferment la cavité interne définie par l'enveloppe externe 56 à ses extrémités longitudinales. Une paroi d'extrémité 60 est venue de matière avec l'enveloppe externe 56, l'autre paroi d'extrémité 60 étant rapportée sur l'enveloppe externe 56.

L'enveloppe externe 56 comprend des ailettes 62 annulaires circonférentielles formées en saillie sur la surface externe de l'enveloppe externe 56. Les ailettes 62 sont parallèles entre elles. Ces ailettes 62 confèrent à l'enveloppe externe 56 une forme ondulée lorsque l'on parcourt la surface externe de l'enveloppe externe 56 suivant l'axe longitudinal A. Ces ailettes 62 limitent le risque de propagation d'un courant électrique surfacique sur la surface externe de l'enveloppe externe 56, en augmentant le chemin à parcourir, et donc la résistance s'opposant au passage d'un tel courant électrique.

Dans l'exemple illustré, l'élément de verrouillage fixe 44, les aimants permanents 42 et les électroaimants 48 sont portés par des éléments de support 64 fixés sur l'enveloppe externe 56, et plus particulièrement encastrés dans l'enveloppe externe 56. Chaque élément de support 64 s'étend en saillie à l'intérieur de l'enveloppe externe 56.

Dans l'exemple des Figures 1 et 2, qui n'est pas un mode de réalisation de l'invention, en fonctionnement, l'interrupteur à vide 4 est initialement fermé. Le premier contact électrique 14 et le deuxième contact électrique 16 sont en contact l'un avec l'autre, permettant ainsi le passage du courant à travers le disjoncteur 2. Le capteur de courant 52 fournit à l'unité de commande 54 un signal de mesure représentatif du courant traversant le disjoncteur 2.

Lorsque le courant dépasse le seuil d'intensité de courant prédéterminé, l'unité de commande 54 envoie un signal de commande au système de déverrouillage 10 pour alimenter chaque électroaimant 48 de manière à libérer le deuxième contact électrique 16, qui se déplace alors en position ouverte, ici sous l'effet du système de rappel 6.

Pour réarmer le disjoncteur 2, c'est-à-dire refermer l'interrupteur à vide 4, il suffit de replacer le deuxième contact électrique 16 en contact avec le premier contact électrique 14. Le deuxième contact électrique 16 est alors automatiquement retenu en position fermée par le système de verrouillage 8 à aimant(s) permanent(s) 42.

Le réarmement peut par exemple être effectué manuellement par un opérateur en agissant sur le deuxième contact électrique 16 à l'encontre du système de rappel 6, directement ou par l'intermédiaire d'un mécanisme de réarmement manuel, comprenant par exemple un levier pour faciliter l'opération.

Le disjoncteur 2 de la Figure 3, qui n'est pas un mode de réalisation de l'invention, diffère de celui des Figures 1 et 2 en ce que le système de commande 50 comprend une réserve 66 d'énergie électrique propre à stocker de l'énergie électrique, la réserve 66 étant reliée à chaque électroaimant 48 par l'intermédiaire d'un interrupteur électrique 68, prévu par exemple sous la forme d'un relais électrique, l'unité de commande 50 étant configurée pour commander la fermeture du relais électrique 68 et ainsi provoquer l'alimentation de chaque électroaimant 48 par la réserve 66, et ainsi l'ouverture de l'interrupteur à vide 4, lorsque l'intensité du courant circulant traversant le disjoncteur 2 dépasse le seuil d'intensité de courant prédéterminé.

La réserve 66 est par exemple une capacitance. Une telle réserve 66 peut être remplie rapidement et se vider rapidement dans chaque électroaimant 48 pour provoquer une ouverture rapide de l'interrupteur à vide 4.

La réserve 66 est par exemple alimentée en énergie électrique à partir du courant circulant dans le disjoncteur 2. En fonctionnement, de l'énergie électrique est stockée dans la réserve 66 lorsque le disjoncteur 2 est fermé.

Lorsque l'intensité du courant mesurée par le capteur de courant 52 dépasse le seuil d'intensité de courant prédéterminé, l'unité de commande 50 commande la fermeture de l'interrupteur électrique 68, ce qui provoque l'alimentation de chaque électroaimant 48 à partir de la réserve 66, le déverrouillage du deuxième contact électrique 16, et son déplacement en position ouverte, ici sous l'effet du système de rappel 6.

Le réarmement peut être effectué de manière analogue à l'exemple des Figures 1 et 2.

En variante, l'alimentation en énergie électrique de la réserve 66 peut être effectuée par une source d'alimentation externe.

Sur la Figure 3, le système de commande 50 est représenté schématiquement partiellement à l'extérieur de l'enveloppe 56, mais peut en pratique être intégré à l'intérieur de l'enveloppe 56

L'exemple de la Figure 4, qui est un exemple de réalisation de l'invention, diffère de celui des Figures 1 et 2 en ce que le système de commande 50 comprend une bobine électrique 70 agencée pour alimenter chaque électroaimant 48 du système de déverrouillage 10, par induction magnétique à partir du courant circulant à travers le disjoncteur 2.

La bobine électrique 70 est par exemple disposée autour de la portion de connexion 16B du deuxième contact électrique 16 et connectée électriquement à chaque électroaimant 48, de sorte que la circulation d'un courant électrique dans le deuxième contact électrique 16 génère un courant induit dans la bobine électrique 70 par induction électromagnétique, chaque électroaimant 48 étant alimenté en courant électrique à partir du courant électrique induit.

Le système de verrouillage 8, le système de déverrouillage 10 et le système de commande sont configurés de sorte que lorsque l'intensité du courant traversant le disjoncteur 2 dépasse le seuil d'intensité de courant prédéterminé, le système de déverrouillage 10 génère un force magnétique suffisante pour libérer le deuxième contact électrique 16 et provoquer son déplacement en position ouverte sous l'effet du système de rappel 6.

Le réarmement peut être effectué de manière analogue à l'exemple des Figures 1 et 2.

L'exemple de la Figure 5, qui n'est pas un mode de réalisation de l'invention, diffère de celui des Figures 1 et 2 en ce que le disjoncteur 2 est dépourvu de système de déverrouillage 10 et de système de commande 50.

Le passage d'un courant à travers le disjoncteur 2 génère une force électrique répulsive entre le premier contact électrique 14 et le deuxième contact électrique 16, cette force électrique répulsive tendant à écarter le premier contact électrique 14 et le deuxième contact électrique 16 l'un de l'autre. La force électrique répulsive est fonction de l'intensité du courant traversant le disjoncteur 2.

Le système de verrouillage 8 est configuré pour retenir le deuxième contact électrique 16 en position fermée à l'encontre de la force électrique répulsive générée par la passage du courant à travers le disjoncteur 2 et de la force de rappel générée par le système de rappel 6 tant que l'intensité du courant est inférieure au seuil d'intensité de courant prédéterminé, et pour permettre le déplacement du deuxième contact électrique 16 en position ouverte lorsque l'intensité du courant est égale ou supérieure au seuil d'intensité de courant prédéterminé sous l'effet de la force électrique répulsive et de la force de rappel.

En d'autres termes, la force de retenue générée par le système de verrouillage 8 et par la dépression dans l'interrupteur à vide 4 est sensiblement égale ou inférieure à la somme de la force de rappel et de la force électrique répulsive générée par le passage à travers le disjoncteur 2 d'un courant dont l'intensité est égale ou supérieure au seuil d'intensité de courant prédéterminé.

Le réarmement peut être effectué de manière analogue à l'exemple des Figures 1 et 2.

L'exemple de la Figure 6, qui n'est pas un mode de réalisation de l'invention, diffère de celui des Figures 1 et 2 en ce que le système de commande 50 comprend un composant électrique sacrificiel 72 relié électriquement au deuxième contact électrique 16 et propre à être détérioré lorsque le courant traversant le disjoncteur 2 dépasse le seuil d'intensité de courant prédéterminé, et une unité de commande 54 configurée pour activer le système de déverrouillage 10 lorsque le composant électrique sacrificiel 72 est détérioré, provoquant ainsi le déverrouillage du deuxième contact électrique 16 et son déplacement en position ouverte sous l'effet du système de rappel 6.

Le composant électrique sacrificiel 72 est par exemple un fusible ou une pièce dans un alliage à basse température de fusion configuré pour rompre lorsque l'intensité du courant dépasse le seuil d'intensité de courant prédéterminé, ou un composant électrique explosif configuré pour exploser lorsque l'intensité du courant dépasse le seuil d'intensité de courant prédéterminé.

Dans les exemples de la Figure 6, le réarmement du disjoncteur 2 peut être effectué de manière analogue à l'exemple des Figures 1 et 2, à ceci près qu'il convient de remplacer le fusible ou le composant électrique explosif, de préférence avant le réarmement.

L'invention permet d'obtenir un disjoncteur 2 de conception et de fonctionnement simple, qui peut être obtenu à faible coût et dont la manipulation est simple à réaliser.

Ceci permet d'ajouter ce disjoncteur 2 dans un circuit électrique comprenant déjà d'autre disjoncteur 2, pour améliorer la protection du circuit électrique à un coût raisonnable et sans augmenter la complexité du circuit électrique ou la complexité de sa manutention.

Tel qu'illustré sur la Figure 7, le disjoncteur 2 peut être disposé dans un circuit d'alimentation d'un véhicule ferroviaire 74.

Le véhicule ferroviaire 74 comprend par exemple un dispositif de captage 76 pour capter un courant électrique à partir d'une ligne d'alimentation 77. La ligne d'alimentation 76 est par exemple une ligne aérienne et le dispositif de captage 76 est par exemple un pantographe.

Le véhicule ferroviaire 74 comprend un disjoncteur principal 78 disposé entre le dispositif de captage 76 et un réseau électrique haute tension 80 du véhicule ferroviaire 74.

Le véhicule ferroviaire 74 comprend en outre un dispositif de palpage de tension 82 relié au dispositif de captage 76 pour l'alimentation d'un réseau d'alimentation basse tension 84 à partir du dispositif de captage, et un disjoncteur 2 auxiliaire conforme à l'invention étant disposé entre le dispositif de captage 76 et le dispositif de palpage de tension 82. Le dispositif de palpage de tension 82 comprend avantageusement un transformateur et est configuré pour déterminer le niveau de tension du courant d'alimentation fourni par la ligne d'alimentation 77.

Ainsi, le réseau raccordé en amont du disjoncteur principal 78 et notamment le dispositif de palpage 82 peut être protégé à un coût raisonnable et sans augmenter la complexité du circuit électrique ou la complexité de sa manutention. En outre le disjoncteur 2 permet d'éviter de solliciter de manière non désirée une sous-station alimentant la ligne d'alimentation 77 en cas de court-circuit au niveau du dispositif de palpage 82.

Une autre application est l'installation du disjoncteur en série avec un disjoncteur principal afin de réaliser une protection électrique ultime additionnelle contre les courts-circuits ou sur-courants. Une sélectivité des seuils de déclenchement des deux disjoncteurs peut être envisagée dans ce cas.

## Revendications

1. Disjoncteur comportant un interrupteur à vide (4) comprenant un premier contact électrique (14) et un deuxième contact électrique (16) mobile par rapport au premier contact électrique (14) entre une position fermée, dans laquelle le deuxième contact électrique (16) est en contact avec le premier contact électrique (14) pour permettre le passage du courant, et une position ouverte dans laquelle le deuxième contact électrique (16) est espacé du premier contact électrique (14) pour interrompre le passage du courant, et un système de verrouillage (8) comprenant au moins un aimant permanent (42) agencé pour générer une force magnétique s'opposant au déplacement du deuxième contact électrique (16) de la position fermée vers la position ouverte, le disjoncteur comprenant un système de déverrouillage (10) possédant au moins un électroaimant (48) agencé pour générer une force magnétique opposée à celle générée par le système de verrouillage (8) de manière à permettre le déplacement du deuxième contact électrique (16) en position ouverte, comprenant un système de commande (50) configuré pour commander le système de déverrouillage (10) en fonction du courant traversant le disjoncteur pour libérer le deuxième contact électrique (16) lorsque l'intensité du courant traversant le disjoncteur dépasse un seuil d'intensité de courant prédéterminé, **caractérisé en ce que** le système de commande (50) comprend une bobine électromagnétique agencée pour alimenter chaque électroaimant (48) à partir du courant traversant le disjoncteur par induction électromagnétique.

2. Disjoncteur selon la revendication 1, comprenant un système de rappel (6) comprenant au moins un organe élastique agencé pour exercer sur le deuxième contact électrique (16) une force de rappel de la position fermée vers la position ouverte, le système de verrouillage étant configuré pour retenir le deuxième contact électrique (16) en position fermée à l'encontre du système de rappel.

3. Disjoncteur selon la revendication 2, dans lequel le système de rappel (6) comprend au moins un organe de rappel (26) sous la forme d'un ressort de compression et/ou au moins un organe de rappel (28) sous la forme d'un ressort de traction.

4. Disjoncteur selon la revendication 2 ou 3, dans lequel le réarmement du disjoncteur peut être effectué manuellement par un opérateur en agissant sur le deuxième contact électrique (16) à l'encontre du système de rappel (6), directement ou par l'intermédiaire d'un mécanisme de réarmement manuel.

5. Disjoncteur selon l'une quelconque des revendications précédentes, comprenant une enveloppe externe creuse électriquement isolante, l'interrupteur à vide (4) et le système de verrouillage (8) étant logés à l'intérieur de l'enveloppe externe.

6. Véhicule ferroviaire comprenant un réseau d'alimentation électrique, un dispositif de captage (76) relié au réseau d'alimentation électrique et propre à capter un courant électrique à partie d'une ligne d'alimentation et un disjoncteur selon l'une quelconque des revendications 1 à 5, disposé entre le dispositif de captage et le réseau d'alimentation électrique.

7. Véhicule ferroviaire selon la revendication 6, comprenant un dispositif de palpage de tension (82), configuré pour déterminer le niveau de tension du courant d'alimentation fourni par la ligne d'alimentation, le dispositif de palpage (82) étant relié au dispositif de captage (76) par ledit disjoncteur.

## Patentansprüche

1. Leistungsschalter, umfassend einen Vakuumschalter (4), umfassend einen ersten elektrischen Kontakt (14) und einen zweiten elektrischen Kontakt (16), der in Bezug auf den ersten elektrischen Kontakt (14) zwischen einer geschlossenen Position, in der der zweite elektrische Kontakt (16) in Kontakt mit dem ersten elektrischen Kontakt (14) ist, um den Stromfluss zu ermöglichen, und einer offene Position, in der der zweite elektrische Kontakt (16) von dem ersten elektrischen Kontakt (14) beabstandet ist, um den Stromfluss zu unterbrechen, beweglich ist, und ein Verriegelungssystem (8), umfassend mindestens einen Permanentmagneten (42), der angeordnet ist, um eine magnetische Kraft zu erzeugen, die der Bewegung des zweiten elektrischen Kontakts (16) aus der geschlossenen Position in die offene Position entgegenwirkt, der Leistungsschalter umfassend ein Entriegelungssystem (10), das mindestens einen Elektromagneten (48) besitzt, der angeordnet ist, um eine Magnetkraft zu erzeugen, die jener, die von dem Verriegelungssystem (8) erzeugt wird, entgegengesetzt ist, um die Bewegung des zweiten elektrischen Kontakts (16) in die offene Position zu ermöglichen, umfassend ein Steuersystem (50), das konfiguriert ist, um das Entriegelungssystem (10) abhängig von dem durch den Leistungsschalter fließenden Strom zu steuern, um den zweiten elektrischen Kontakt (16) freizugeben, wenn die Stärke des Stroms, der durch den Leistungsschalter fließt, einen vorgegebenen Stromstärkenschwellenwert überschreitet, **dadurch gekennzeichnet, dass** das Steuersystem (50) eine elektromagnetische Spule umfasst, die angeordnet ist, um jeden Elektromagneten (48) aus dem Strom, der durch den Leistungsschalter fließt, durch elektromagnetische Induktion mit Energie zu versorgen.

2. Leistungsschalter nach Anspruch 1, umfassend ein Rückholsystem (6), umfassend mindestens ein elastisches Element, das angeordnet ist, um auf den zweiten elektrischen Kontakt (16) eine Rückholkraft aus der geschlossenen Stellung in die offene Stellung auszuüben, wobei das Verriegelungssystem konfiguriert ist, um den zweiten elektrischen Kontakt (16) gegen das Rückholsystem in der geschlossenen Position zu halten.

3. Leistungsschalter nach Anspruch 2, wobei das Rückholsystem (6) mindestens ein Rückholelement (26) in Form einer Druckfeder und/oder mindestens ein Rückholelement (28) in Form einer Zugfeder umfasst.

4. Leistungsschalter nach Anspruch 2 oder 3, wobei das Zurückstellen des Leistungsschalters von einer Bedienungsperson manuell durchgeführt werden kann, indem der zweite elektrische Kontakt (16) gegen das Rückholsystem (6) direkt oder über einen manuellen Rückholmechanismus betätigt wird.

5. Leistungsschalter nach einem der vorherigen Ansprüche, umfassend ein hohles, elektrisch isolierendes Außengehäuse, wobei der Vakuumschalter (4) und das Verriegelungssystem (8) im Inneren des Außengehäuses untergebracht sind.

6. Schienenfahrzeug, umfassend ein Stromversorgungsnetz, eine Abnahmevorrichtung (76), die mit dem Stromversorgungsnetz verbunden ist und geeignet ist, um elektrischen Strom von einer Versorgungsleitung abzunehmen, und einen Leistungsschalter nach einem der Ansprüche 1 bis 5, der zwischen der Abnahmevorrichtung und dem Stromversorgungsnetz angeordnet ist.

7. Schienenfahrzeug nach Anspruch 6, umfassend eine Spannungsabtastvorrichtung (82), die konfiguriert ist, um den Spannungswert des von der Versorgungsleitung gelieferten Versorgungsstroms zu bestimmen, wobei die Abtastvorrichtung (82) über den Unterbrecher mit der Abnahmevorrichtung (76) verbunden ist.

## Claims

1. A circuit breaker including a vacuum switch (4) comprising a first electrical contact (14) and a second electrical contact (16) movable relative to the first electrical contact (14) between a closed position in which the second electrical contact (16) is in contact with the first electrical contact (14) to allow current flow, and an open position in which the second electrical contact (16) is spaced apart from the first electrical contact (14) to interrupt the passage of current, and a locking system (8) comprising at least one permanent magnet (42) arranged to generate a magnetic force opposing the displacement of the second electrical contact (16) from the closed position to the open position, the circuit breaker comprising an unlocking system (10) having at least one electromagnet (48) arranged to generate a magnetic force opposite to that generated by the locking system (8) so as to enable the second electrical contact (16) to be in the open position, comprising a control system (50) configured to control the release system (10) as a result of the current flowing through the circuit breaker to release the second electrical contact (16) when the current flowing through the circuit breaker exceeds a predetermined current threshold, **characterised in that** the control system (50) comprises an electromagnetic coil arranged to supply each electromagnet (48) from the current passing through the circuit breaker by electromagnetic induction.

2. A circuit breaker as claimed in claim 1, comprising a return system (6) comprising at least one resilient component arranged to exert on the second electrical contact (16) a return force from the closed position to the open position, the locking system being configured to hold the second electrical contact (16) in the closed position against the return system.

3. A circuit breaker as claimed in claim 2, wherein the return system (6) comprises at least one return component (26) in the form of a compression spring and/or at least one return component (28) in the form of a tension spring.

4. A circuit breaker as claimed in claim 2 or 3, in which the circuit breaker can be reset manually by an operator by acting on the second electrical contact (16) against the return system (6), either directly or via a manual reset mechanism.

5. A circuit breaker according to any one of the preceding claims, comprising an electrically insulating hollow outer casing, the vacuum switch (4) and the locking system (8) being housed inside the outer casing.

6. A rail vehicle comprising an electrical power supply network, a collection device (76) connected to the electrical power supply network and suitable for collecting an electric current from a supply line, and a circuit breaker as claimed in any one of claims 1 to 5, placed between the collection device and the electrical power supply network.

7. Railway vehicle according to claim 6, comprising a voltage sensing device (82), configured to determine the voltage level of the supply current supplied by the supply line, the sensing device (82) being connected to the collection device (76) by said circuit breaker.
